# DEMANDE DE BREVET EUROPEEN

(11) **EP 2 887 454 A1**
(43) Date de publication de la demande: **24.06.2015**
(21) Numéro de dépôt: 13306801.5
(22) Date de dépôt: 20.12.2013
(51) Int. Cl.: H01Q 1/52, H01Q 21/06

(54) **Système d'antennes panneau à impact visuel réduit**

(71) Demandeur: Alcatel- Lucent Shanghai Bell Co., Ltd, Shanghai 201206 (CN)
(72) Inventeur: HAREL, Jean-Pierre, 22305 LANNION (FR); HILARY, Aurélien, 22305 LANNION (FR); JULIEN, Thomas, 22305 LANNION (FR)
(74) Mandataire: Therias, Philippe

(57) **Abrégé**

Un système d'antennes optiquement transparent comporte au moins une antenne unitaire comprenant au moins un élément rayonnant formé d'au moins un dipôle porté par un pied placé sur un réflecteur, l'élément rayonnant étant entouré de cloisons longitudinales et transversales et relié à une ligne d'alimentation. Le dipôle, le réflecteur, les cloisons et la ligne d'alimentation sont constitués d'un substrat optiquement transparent recouvert d'au moins une surface conductrice optiquement transparente, la surface conductrice étant choisie parmi un film conducteur optiquement transparent, une toile maillée conductrice, et une association d'un film conducteur d'oxyde optiquement transparent et d'une toile maillée conductrice.

## Description

La présente invention se rapporte au domaine des systèmes d'antennes de télécommunication transmettant des ondes radioélectriques hyperfréquences. Elle concerne plus particulièrement les systèmes d'antennes dits « optiquement quasi-transparents » pour un observateur.

Un système d'antennes est composée de plusieurs antennes unitaires, comme des antennes patch ou des alignements de dipôles (« Antenna Array » en anglais) travaillant dans une bande de fréquence donnée, qui sont destinés plus particulièrement aux applications de la téléphonie cellulaire. Les antennes à inclinaison électrique variable dites VET (pour « Variable Electric Tilt » en anglais) permettent de faire varier la position du lobe principal par rapport à l'horizon. Le réglage de l'inclinaison de l'antenne dans le plan vertical peut être réalisé par différentes techniques appliquées au réseau d'alimentation d'antenne, en utilisant des dispositifs actifs et/ou passifs, principalement au moyen d'un dispositif de décalage de phase.

Les éléments rayonnants des antennes unitaires dévolues aux applications requérant un faible impact visuel ont le plus souvent une configuration en couches planes qui est défavorable à l'obtention d'un impact visuel réduit. Ils sont réalisés à partir de couches conductrices, qui sont superposées afin d'augmenter les largeur de bande de fréquence utile des antennes, ces couches conductrices étant obtenues soit par le dépôt de couches minces d'oxydes conducteurs, soit à partir de fils minces ou de toile en métaux conducteurs. Comme ces antennes sont construites à partir de la superposition de plusieurs couches planes, la transparence qui en résulte est d'autant plus réduite que le nombre de couches augmente. Cet empilement de multiples couches planes résulte en une addition de couches plus ou moins transparentes, conduisant à un système d'antennes « quasi-opaque », ou à l'apparition de certaines zones non-transparentes dans le meilleur des cas. De nombreuses améliorations sont donc attendues dans ce domaine.

Les systèmes d'antennes optiquement quasi-transparents sont au centre de l'intérêt des opérateurs pour leurs qualités visuelles et esthétiques leur permettant une meilleure intégration dans le paysage. On entend par « optiquement quasi-transparent » un dispositif qui laisse passer la lumière visible dans une proportion d'au moins 80%, de telle sorte que l'oeil humain n'identifie pas au premier coup d'oeil la présence d'un tel dispositif. Malgré les choix techniques et les compromis nécessaires qui mènent à l'obtention d'un système d'antennes optiquement quasi-transparent, un système d'antennes dit « à commande de phase » ou « à réseau phasé » (« Phased Array Antenna » en anglais) doit néanmoins toujours permettre à un opérateur de sélectionner et contrôler la position du lobe principal des antennes unitaires (i.e. l'inclinaison dans le plan vertical ou « tilt »), et de fournir le même niveau de performances radiofréquences que les systèmes d'antennes unitaires habituellement utilisées.

Jusqu'à présent, les systèmes d'antennes dit « optiquement quasi-transparents » font appel à la technologie dite « patch » ou à la technique d'alimentation par fentes. Si le dépôt mince de composés conducteurs transparents, comme par exemple l'oxyde d'indium dopé à l'étain ITO (pour « Indium Tin Oxyde » en anglais), l'oxyde d'étain dopé à l'argent AgHT, le zinc dopé à l'aluminium, etc..., représente une solution intéressante pour obtenir une surface conductrice quasi-transparente, la conductivité finale de ce matériel n'est pas aussi bonne que celle des surfaces métalliques standards classiques d'aluminium ou de cuivre. Ces systèmes d'antennes connus ne peuvent assurer une utilisation large bande, sauf à accroître le nombre de couches de manière si importante qu'il en résulte une opacité presque totale.

L'utilisation d'une toile composée de fils conducteur comme plan de masse (« ground plane » en anglais) peut être une solution alternative intéressante, mais, dans les formes actuelles, elle ne permet pas d'atteindre les objectifs que l'on s'est fixé. En effet :
- soit les fils sont minces et/ou la maille de toile est large pour améliorer la transparence, mais dans ce cas l'efficacité du blindage est faible,
- soit les fils sont épais et/ou la maille de toile est étroite pour améliorer la conductivité, mais dans ce cas l'impact visuel ne correspond pas à un système d'antennes quasi-transparent.

Les opérateurs sont donc dans l'attente d'un système d'antennes qui permet d'atteindre le niveau de performances radiofréquences au moins équivalent à celui des antennes connues, tout en apportant l'apparence optiquement quasi-transparente souhaitée.

La présente invention a donc pour but de proposer un système d'antennes en réseau phasé comprenant au moins une antenne panneau à inclinaison électrique variable VET présentant simultanément un impact visuel très faible pour un observateur qui serait placé en face, et des performances radiofréquences équivalentes à celles d'une antenne panneau VET connue.

Un autre but est de fournir un tel système d'antennes qui soit en outre configuré dans un plan et bien adapté au montage sur un support tubulaire (tel qu'un mât ou un pylône) ou une surface plane, telle que le mur d'un bâtiment.

L'objet de la présente invention est un système d'antennes optiquement transparent comportant au moins une antenne unitaire comprenant au moins un élément rayonnant formé d'au moins un dipôle porté par un pied placé sur un réflecteur, l'élément rayonnant étant entouré de cloisons longitudinales et transversales et relié à une ligne d'alimentation. Le dipôle, le réflecteur, les cloisons et la ligne d'alimentation sont constitués d'un substrat optiquement transparent recouvert d'au moins une surface conductrice optiquement transparente, la surface conductrice étant choisie parmi un film conducteur optiquement transparent, une toile maillée conductrice, et une association d'un film conducteur optiquement transparent et d'une toile maillée conductrice.

Selon une première variante, la toile maillée est formée d'un ensemble de fils conducteurs verticaux et horizontaux formant des mailles approximativement parallélépipédiques, ou d'un ensemble de fils conducteurs verticaux, horizontaux et diagonaux formant des mailles approximativement triangulaires.

Selon une deuxième variante, la toile maillée est formée d'un ensemble de pistes conductrices imprimées sur un substrat optiquement transparent.

Selon un premier aspect, les dimensions des fils conducteur ou des pistes conductrices varient selon les zones en fonction de la densité de courant dans ces zones.

Selon un deuxième aspect, le pas de la maille de la toile maillée varie selon les zones en fonction de la densité de courant dans ces zones.

Selon un troisième aspect, la ligne d'alimentation est disposée sur la face du substrat opposée au dipôle.

Selon un quatrième aspect, le dipôle, le réflecteur, les cloisons et la ligne d'alimentation sont constitués d'un substrat optiquement transparent recouvert d'un film conducteur optiquement transparent, le film conducteur étant lui-même recouvert d'une toile maillée en fils conducteurs.

Selon un cinquième aspect, le film conducteur optiquement transparent est un film d'un oxyde conducteur optiquement transparent choisi parmi l'oxyde d'indium dopé à l'étain, l'oxyde d'étain dopé à l'argent, l'oxyde de zinc dopé à l'aluminium, l'oxyde de zinc dopé à l'indium et l'oxyde de zinc dopé au gallium.

Selon un sixième aspect, le film conducteur optiquement transparent est un film d'un polymère conducteur optiquement transparent contenant une polyaniline ou du poly(3,4-éthylènedioxythiophène).

Selon un septième aspect, le film conducteur optiquement transparent est un film d'un nanomatériel conducteur optiquement transparent choisi parmi un fullerène, un graphène, un nanotube de carbone et un nanométal, notamment sous forme de nanofil ou nanoparticule.

Selon un huitième aspect, le film conducteur d'oxyde optiquement transparent est déposé sur le substrat par un procédé mécanique, physique ou chimique.

Selon un neuvième aspect, les fils conducteurs sont constitués d'un métal choisi parmi le cuivre, l'aluminium, l'argent et l'or.

Selon un dixième aspect, le substrat optiquement transparent est choisi parmi un verre, un polymère acrylique, du polyéthylène téréphtalate PET, du polycarbonate PC, un matériau composite à base de fibres de verre liées par une résine polyester.

Selon un mode de réalisation, le système d'antennes comprend deux antennes unitaires dont les éléments rayonnants sont alignés selon des rangées parallèles séparées par une cloison longitudinale.

Selon un autre mode de réalisation, le système d'antennes comprend deux antennes unitaires dont les éléments rayonnants sont formés d'un premier dipôle appartenant à la première antenne unitaire et d'un deuxième dipôle appartenant à la deuxième antenne unitaire, les deux dipôles étant croisés à polarisation orthogonale.

Selon encore un autre mode de réalisation, le système d'antennes comprend au moins deux antennes unitaires, chacune opérant dans une bande de fréquence différente. Par exemple, le système d'antennes peut comprendre plusieurs antennes unitaires (3, 4, 5, 6, etc...) dont les éléments rayonnants sont alignés selon des rangées parallèles séparées par une cloison longitudinale. Par exemple encore, le système d'antennes peut comprendre plusieurs antennes unitaires dont deux antennes unitaires au moins comportent des éléments rayonnants formés d'un premier dipôle appartenant à la première antenne unitaire et d'un deuxième dipôle appartenant à la deuxième antenne unitaire, les deux dipôles étant croisés à polarisation orthogonale. Les éléments rayonnants appartenant aux autres antennes peuvent selon le cas être dans la même configuration ou bien alignés.

Avantageusement on dispose les éléments rayonnants perpendiculairement sur des surfaces verticales, tels que murs, etc... Ainsi seules quelques "petites lignes" seront visibles en vue de face de l'antenne. Par conséquent, même si l'épaisseur finale de l'antenne panneau peut être supérieure à celles utilisant des éléments rayonnants du type patchs ou à fentes, l'option d'une conception volumique conduit finalement à un impact visuel global moindre pour un observateur qui serait placé en face.

De plus en combinant les avantages d'une part du film conducteur optiquement transparent et d'autre part d'une toile maillée composée de fils conducteurs, on améliore la conductivité globale de la surface conductrice tout en ne diminuant pas sensiblement sa transparence.

Un avantage supplémentaire peut être obtenu en concevant une toile maillée avec un design spécifique. Notamment des fils conducteurs plus épais ou de différentes dimensions et/ou une portion de toile avec des mailles de plus petites surfaces peuvent être placés dans des positions sélectionnées, là où la densité de courant ou un effet de blindage le nécessitent. Des fils conducteurs de dimension moindre et/ou une portion de toile avec des mailles plus larges peuvent être placés dans des positions sélectionnées qui requiert une densité de courant ou un effet de blindage moins important.

Comparée aux techniques connues, cette solution est plus efficace pour obtenir un système d'antennes à faible impact visuel. Elle permet simultanément d'améliorer la transparence globale du système d'antennes, les performances RF, la robustesse mécanique, le coût et le poids total de l'antenne et de simplifier la conception RF du système d'antennes. Cette solution autorise la conception d'une nouvelle gamme complète de systèmes d'antennes à faible impact visuel. Elle est particulièrement bien adaptée à l'installation du système d'antennes sur un support à surface verticale. Elle permet en outre d'augmenter la bande de fréquence utilisable.

D'autres caractéristiques et avantages de la présente invention apparaîtront à la lecture de la description qui suit d'un mode de réalisation, donné bien entendu à titre illustratif et non limitatif, et dans le dessin annexé sur lequel
- la figure 1 illustre, en vue partielle en perspective, un premier mode de réalisation d'un système d'antennes,
- les figures 2a et 2b illustrent, respectivement en vues de dessus et de côté, le premier mode de réalisation d'un système d'antennes,
- la figure 3 illustre, en vue partielle détaillée, un élément rayonnant d'antennes unitaire selon le premier mode de réalisation d'un système d'antennes,
- les figures 4a, 4b et 4c illustrent, respectivement en vues de côté et en perspective, la réalisation d'une surface conductrice,
- les figures 5a, 5b, 5c et 5d illustrent schématiquement des variantes de réalisation d'une surface conductrice en toile maillée,
- la figure 6 illustre, en vue partielle en perspective, un deuxième mode de réalisation d'un système d'antennes,
- les figures 7a et 7b illustrent, respectivement en vues de dessus et de côté, le deuxième mode de réalisation d'un système d'antennes,
- la figure 8 illustre en vue partielle détaillée le deuxième mode de réalisation d'un système d'antennes,
- la figure 9 illustre partiellement la vue qu'aurait un observateur placé face à un système d'antennes, selon le deuxième mode de réalisation, appliqué contre une surface verticale,
- les figures 10a et 10b illustrent l'adaptation en impédance du système d'antennes (VSWR et abaque de Smith),
- la figure 11 illustre l'ouverture à -3 dB du diagramme de rayonnement du système d'antennes dans le plan horizontal,
- la figure 12 illustre le rapport d'énergie entre la polarisation croisée et la copolarisation dans le plan horizontal et dans l'axe du système d'antennes,
- les figures 13a et 13b illustrent le diagramme de rayonnement du système d'antennes dans le plan horizontal selon les deux composantes de la polarisation croisée respectivement, pour un angle d'inclinaison de zéro degré,
- les figures 14a et 14b illustrent le diagramme de rayonnement du système d'antennes dans le plan vertical selon les deux composantes de la polarisation croisée respectivement pour un angle d'inclinaison de zéro degré,
- la figure 15 illustre le gain total du système d'antennes.

La terminologie directionnelle comme « gauche », « droite », « haut », « bas », « avant », « arrière », « vertical », horizontal », etc... est utilisée en référence à l'orientation des figures ici décrites. Parce que les éléments composant les modes de réalisation de la présente invention peuvent être placés dans des orientations différentes, la terminologie directionnelle n'est utilisée ici qu'à des fins d'illustration et n'est nullement limitative.

Dans le premier mode de réalisation illustré sur la figure 1 et les figures 2a et 2b, un système d'antennes en réseau phasé 1 à faible impact visuel comporte une première antenne panneau unitaire à inclinaison électrique variable VET **2A** et une deuxième antenne panneau unitaire à inclinaison électrique variable VET **2B.** En télécommunication, un système d'antennes en réseau phasé est un groupe d'antennes unitaires alimentées avec des signaux dont la phase est ajustée de façon à obtenir le diagramme de rayonnement voulu.

On entend ici par antenne panneau unitaire **2A, 2B,** un alignement d'éléments rayonnants **3** fonctionnant dans un domaine de fréquence donné et comportant son propre système d'alimentation. Le système d'antennes **1** regroupe des antennes unitaires **2A, 2B** opérant avec des polarisations différentes à l'intérieur d'une structure mécanique unique **4,** ou châssis, ayant un volume fixe et limité, chaque antenne unitaire **2A, 2B** ayant son alimentation adapté à sa bande de fréquence de fonctionnement. Le système d'antennes **1,** destiné à être utilisé dans une station de base d'un réseau de télécommunication mobile, comporte plusieurs ports **5** de transmission / réception. Les ports **5** sont des connecteurs RF, comme par exemple des connecteurs de type 7/16, de type N, etc...

Dans ce mode de réalisation, l'antenne panneau VET **2A** de polarisation inclinée à +45° est séparée de l'antenne panneau VET **2B** de polarisation inclinée à -45° afin d'améliorer l'isolation naturelle des polarisations +45 et -45° des antennes, et de réduire la longueur des lignes d'alimentation afin de réduire leurs pertes. Les éléments rayonnants **3** sont disposés sur un réflecteur **6,** commun aux deux antennes unitaires **2A** et **2B,** appartenant à la structure mécanique **4** du système d'antennes **1.**

Des cloisons longitudinales **7** et transversales **8** permettent de séparer physiquement les éléments rayonnants **3** de chaque antenne unitaire **2A, 2B,** et de séparer les rangées d'éléments rayonnants **3** de chacune des antennes unitaires **2A** et **2B.** La présence des cloisons longitudinales **7** contribue à la formation du faisceau horizontal -3 dB du diagramme d'antenne. Les cloisons transversales **8** permettent d'améliorer l'isolation entre les éléments rayonnants **3** et de participer à la formation du diagramme global du système d'antennes. Ces cloisons **7, 8** peuvent être supportées par n'importe quel type de matériau transparent tel que du verre, mais de préférence on utilise un matériau transparent léger comme du polycarbonate PC par exemple, afin de réduire le poids global du système d'antennes **1.** Tout comme le réflecteur **6,** les éléments rayonnants **3** et leurs lignes d'alimentation, les cloisons **7, 8** possèdent des surfaces conductrices qui peuvent être un film conducteur, comme un film d'oxyde optiquement transparent dit OTC (pour « Oxydes Transparents et Conducteurs ») tel qu'un oxyde d'indium dopé à l'étain ITO, ou bien une toile maillée constituée de fils conducteurs, comme des fils métalliques en cuivre par exemple, ou bien encore un film conducteur optiquement transparent associé à une toile maillée en fils conducteurs. Les cloisons **7, 8** participent à la robustesse globale de la structure mécanique **4** du système d'antennes **1.** Si nécessaire, les cloisons **7, 8** peuvent comporter des orifices pour permettre le passage des lignes d'alimentation.

Le système d'antennes **1** est destiné à être placé sur un support plan sensiblement vertical de telle sorte que son axe **X-X'** fasse un angle qui se trouve le plus proche possible de 90° par rapport à la direction la plus probable de vision **V** d'un observateur. Dans le meilleur des cas l'axe **Y-Y'** de l'élément rayonnant 3 se trouve ainsi sensiblement colinéaire à la direction de vision **V** de l'observateur.

Le réflecteur **6,** servant de plan de masse (« ground plane » en anglais), est constitué d'une surface conductrice portée par la face arrière du système d'antennes **1.** Il est réalisé dans un matériau visuellement transparent comme par exemple du verre, du verre feuilleté, du verre fumé, du verre teinté, du verre incassable, du verre de sécurité, etc..., mais aussi une matière plastique transparente comme de l'acrylique, par exemple du polyméthacrylate de méthyle PMMA, du polyéthylène téréphtalate PET, du polycarbonate PC, un matériau composite à base de fibres de verre, par exemple liées par une résine polyester, etc... Ce matériau est ensuite revêtu d'une surface conductrice qui peut être constituée par un film conducteur optiquement transparent, tel qu'un film d'oxyde conducteur optiquement transparent OTC comme l'oxyde d'indium dopé à l'étain ITO, ou bien par une toile maillée constituée de fils conducteurs, par exemple en cuivre, ou bien encore par un film conducteur optiquement transparent associé à une toile maillée en fils conducteurs. La face avant du système d'antennes **1,** ici formant le radôme 9 est aussi réalisée dans un matériau visuellement transparent qui peut être l'un des matériaux précédemment cités.

Afin de renforcer la tenue mécanique du système d'antennes **1,** un fond et un couvercle (non représentés) appartenant à la structure mécanique du système d'antennes peuvent être ajoutés. Le fond et le couvercle peuvent également être constitués d'un matériau visuellement transparent afin d'améliorer la transparence globale du système d'antennes. Toutefois une partie du fond et/ou du couvercle pourrait être réalisée avec un matériau non-transparent, par exemple un métal, dans le cas où une protection mécanique supplémentaire est nécessaire (par exemple une protection contre les chutes d'objet sur ces surfaces) ou afin d'améliorer la robustesse mécanique générale du système d'antennes.

Comme illustré sur la figure 3, l'élément rayonnant **3** est un dipôle **10** demi-onde dont les bras conducteurs sont portés par un pied **11** placé perpendiculairement au réflecteur **6** plan. Le réflecteur **6** plan à surface conductrice est muni de rebords latéraux **12** parallèles aux cloisons longitudinales **7**. Les rebords latéraux **12** du réflecteur **6** sont formés en repliant les bords longitudinaux du réflecteur **6** en direction des éléments rayonnants **3.** Les éléments rayonnants **3** peuvent être des dipôles quasi-yagi ou toute autre type de dipôle, placés à une distance du réflecteur **6** de préférence de l'ordre de λ/4, où λ est la fréquence centrale de fonctionnement de l'antenne unitaire.

Le dipôle **10** est imprimé sur l'une des faces d'un substrat **14** transparent à constante diélectrique εᵣ élevée (1 < εᵣ < 5), comme par exemple un substrat en polycarbonate PC, en polyéthylène téréphtalate PET, en polychlorobiphényle PCB ou en tout autre matériau optiquement transparent. Il faut noter que les éléments rayonnants 3 sont placés à l'intérieur de la structure mécanique **4** du système d'antennes **1,** de sorte qu'ils n'auront pas à faire face à une contrainte externe mécanique directe ou un impact. La surface conductrice des bras du dipôle **10** peut être réalisée soit par le dépôt sur un substrat transparent d'un film conducteur optiquement transparent, tel qu'un film conducteur d'oxyde optiquement transparent OTC comme un oxyde d'indium dopé à l'étain ITO, ou bien par une toile maillée constituée de fils conducteurs, par exemple en cuivre, ou bien encore par un film conducteur optiquement transparent associé à une toile maillée en fils conducteurs.

Au moins une portion **13** conductrice alimentant le dipôle **10,** qui assure la transition entre les lignes d'alimentation et l'élément rayonnant **3,** est imprimée sur le même substrat **14** que le dipôle **10,** sur la face opposée au dipôle **10,** et sur le réflecteur **6**. De préférence ces portions **13** des lignes d'alimentation sont des lignes microrubans (microstrip) ou des lignes triplaques (stripline) afin d'améliorer la transparence globale du système d'antennes. La portion **13** de la ligne d'alimentation peut être constituée par un film conducteur optiquement transparent, tel qu'un film d'oxyde conducteur optiquement transparent OTC comme un oxyde d'indium dopé à l'étain ITO, ou bien par une toile maillée constituée de fils conducteurs, par exemple en cuivre, ou bien encore par un film conducteur d'oxyde optiquement transparent OTC associé à une toile maillée en fils conducteurs, de manière analogue aux dipôles. La portion de la ligne d'alimentation située en dehors de la portion imprimée peut être un câble coaxial qui est relié aux connecteurs RF des ports 5 de transmission / réception.

Le système d'antennes comporte des réseaux d'alimentation FET (à inclinaison électrique fixe) ou VET (à inclinaison électrique variable). Il y a un réseau d'alimentation pour l'antenne unitaire **2B** polarisée à +45°, un réseau d'alimentation pour l'antenne unitaire **2A** polarisée à -45°. Les réseaux d'alimentation (non visibles sur la figure) peuvent être placés, comme ici, à l'intérieur des rebords latéraux **12** du réflecteur **6.** Dans le cas présent les rebords latéraux 12 sont en métal afin d'assurer la rigidité mécanique du système d'antennes. Bien que non-transparents, leur impact visuel reste minime. Ils permettent de loger non seulement les réseaux d'alimentation mais aussi les dispositifs électroniques de pilotage de l'inclinaison électrique variable du système d'antennes **1.** Les rebords latéraux **12** contenant les réseaux d'alimentation participent ainsi à la structure mécanique globale du système d'antennes. Ces rebords latéraux **12** sont formés par des portions métalliques, mais on peut aussi utiliser un matériau transparent conducteur, par exemple ayant subi un traitement de métallisation de façon à laisser apparents les différents éléments placés à l'intérieur.

Les figures 4a, 4b et 4c illustrent le procédé de réalisation du réflecteur, d'un élément rayonnant ou d'une portion de sa ligne d'alimentation. Un film conducteur **40** d'oxydes optiquement transparents OTC est déposé sur un substrat **41.**

Le substrat **41** est constitué d'un matériau visuellement transparent souple ou rigide comme par exemple du verre, du verre feuilleté, du verre fumé, du verre teinté, du verre incassable, du verre de sécurité, etc..., mais aussi une matière plastique transparente comme de l'acrylique, par exemple du polyméthacrylate de méthyle PMMA, du polyéthylène téréphtalate PET, du polycarbonate PC, du polychlorobiphényle PCB, un matériau composite à base de fibres de verre, par exemple liées par une résine polyester, etc...

Le film conducteurs **40** optiquement transparent est par exemple un film d'oxyde conducteur optiquement transparent OTC constitué d'oxyde d'indium dopé à l'étain ITO (pour « Indium Tin Oxyde » en anglais), d'oxyde d'étain dopé à l'argent AgHT, d'oxyde de zinc dopé à l'aluminium AZO (pour « Aluminum Zinc Oxyde » en anglais), d'oxyde de zinc dopé à l'indium IZO (pour « Indium Zinc Oxyde » en anglais), ou d'oxyde de zinc dopé au gallium GZO (pour « Gallium Zinc Oxyde » en anglais), etc... Le film conducteurs **40** optiquement transparent peut encore être un film de polymère conducteur optiquement transparent contenant notamment une polyaniline ou du poly(3,4-éthylènedioxythiophène) PEDOT, par exemple d'un mélange PEDOT-PSS de poly(styrène sulfonate) de sodium PSS et de poly(3,4-éthylènedioxythiophène) PEDOT ou encore un dérivé de poly(3,4-éthylènedioxythiophène) et de tétraméthylacrylate PEDOT-TMA. Enfin le film conducteur **40** optiquement transparent peut être un film d'un nanomatériel conducteur optiquement transparent choisi parmi un fullerène, un graphène, un nanotube de carbone CNT (pour « Carbon NanoTube » en anglais) et un nanométal comme notamment un nanofil ou une nanoparticule métallique, par exemple d'argent, d'or, de cuivre ou d'aluminium.

Le film **40** conducteur peut être déposé sur le substrat **41** en matériau transparent par toute méthode connue adaptée telle qu'un procédé mécanique, physique ou chimique. Par exemple le dépôt peut être effectué par voie physique en phase vapeur (PVD), par pulvérisation, évaporation sous vide, ablation laser, etc..., par voie chimique en phase vapeur (CVD, PECVD, OMCVD, ...), par dépôt électrolytique (argenture, cuivrage, dorure, aluminure, étamage, nickelage, etc...), par sérigraphie ou peinture, etc... Le film conducteur **40** pourrait aussi être placé sur une couche intermédiaire transparente mince (par exemple de 0,1 à 0,5 mm), elle-même étant collée sur le substrat 41 en matériau transparent ou bien maintenue en place par effet électrostatique par exemple. Aux fréquences élevées, les courants électromagnétiques circulent principalement dans la «peau» du matériau conducteur, c'est-à-dire à l'intérieur d'une faible épaisseur à proximité de la surface du matériau conducteur.

Si l'oxyde d'indium dopé à l'étain ITO est transparent et incolore pour des épaisseurs très minces, pour des couches plus épaisses il vire à une coloration jaunâtre à gris. De sorte qu'un compromis doit être fait entre la conductivité et la transparence, puisque l'augmentation de l'épaisseur du film d'oxyde conducteur et l'augmentation de la concentration en porteurs de charge permet augmenter la conductivité du matériau mais en diminue corrélativement sa transparence. Pour des fréquences allant de 1 à 10 GHz, les épaisseurs de « peau » pour les conducteurs de cuivre ou d'or sont comprises entre moins d'un micromètre et quelques micromètres. A titre d'exemple, l'épaisseur de « peau » pour une surface cuivrée est de 0,65 µm à 10 GHz et 2,1 µm à 1 GHz.

Cependant la performance du système d'antennes dépend aussi de la conductivité de ses différents composants, en raison de la présence de pertes et de l'influence de l'efficacité du blindage sur le diagramme d'antenne par exemple ; il est donc nécessaire d'accroître la conductivité (inverse de la résistivité). Par rapport au cuivre (résistivité du cuivre environ 1,68X10⁻⁸ Ω•m) ou à l'or (résistivité de l'or environ 2,44X10⁻⁸ Ω•m), l'oxyde d'indium dopé à l'étain ITO possède une résistivité d'environ 10⁻⁴ Ω•cm qui leur est bien supérieure.

L'augmentation de l'épaisseur du film d'oxyde d'indium dopé à l'étain ITO, de manière à avoir une épaisseur supérieure à la profondeur de « peau », est une première voie d'amélioration. Mais cette solution seule va rapidement conduire à une perte de transparence tout en ayant un effet limité sur la conductivité.

Une autre voie d'amélioration est de remplacer les surfaces conductrices en film conducteurs optiquement transparent, par exemple un film d'oxyde d'indium dopé à l'étain ITO, par une toile maillée, ou treillis, réalisée au moyen de fils conducteurs métalliques, tel que des fils de cuivre ou d'autres métaux bons conducteurs (aluminium, argent, or),ou de pistes conductrices imprimées sur un substrat optiquement transparent. Si le pas de la toile (surface de la maille) est suffisamment faible au regard de la fréquence de fonctionnement de l'antenne (typiquement inférieure à λ/10 où λ est la longueur d'onde) et si les fils conducteurs sont suffisamment épais (typiquement de 10⁻⁴ mm à 1 mm), un très bon effet de blindage peut être obtenu. Néanmoins, pour les zones à forte densité de courant, une telle toile pourrait être insuffisante vis-à-vis des pertes.

Une toile **42,** ou treillis, composée de mailles en fils conducteurs peut alors être déposée sur le film conducteur **40**optiquement transparent. On entend par « toile » un ensemble de fils verticaux et horizontaux formant des mailles approximativement parallélépipédiques, et on entend par « treillis » un ensemble de fils verticaux, horizontaux et diagonaux qui forment des mailles approximativement triangulaires. Dans toute la présente description le mot « toile » signifie aussi bien une toile qu'un treillis.

La présence d'une toile ou treillis améliore aussi fortement le comportement mécanique global du système d'antennes vis-à-vis des agressions extérieures, telles que les vibrations et les chocs par exemple. Il est à noter qu'une toile maillée en fils conducteurs peut être ajoutée au film conducteur optiquement transparent seulement dans les zones de plus fortes densité de courant par exemple.

Les figures 5a et 5b illustrent plusieurs exemples de surfaces conductrices constituées d'une toile à mailles en fils conducteurs. Les figures 5c et 5d illustre une vue détaillée d'une toile en fils conducteurs ou en pistes conductrice imprimée respectivement.

Sur la figure 5a est représentée un exemple de surface conductrice qui est une toile **50** constituée de fils conducteurs métalliques **51,** en cuivre ou en or par exemple, de même épaisseur **e** formant des mailles **52** parallélépipédiques. Les mailles **52** ont une hauteur verticale **h** et une largeur horizontale l. Dans le mode de réalisation ici représenté ces dimensions **h** et **l** sont sensiblement égales, et la maille 52 est sensiblement carrée. Cependant on pourrait tout aussi bien avoir des mailles rectangulaires ou trapézoïdales par exemple. Le dimensionnement du maillage d'une surface conductrice est défini par le rapport entre son pas (surface d'une maille) et la dimension des fils conducteurs qui le composent. Plus ce rapport est élevé, plus le plan conducteur maillé sera difficile à discerner.

Sur la figure 5b est représentée un autre exemple de surface conductrice qui est une toile maillée **54** constituée de fils conducteurs **55** métalliques, par exemple de cuivre, d'épaisseur **E** formant des mailles **56** de hauteur verticale **H** et de largeur horizontale **L.** Ces mailles **56** sont divisées en sous-mailles **57** de plus petite dimension. Les sous-mailles **57** sont constituées de fils conducteurs **58** d'épaisseur **e** moindre par exemple. Les sous-mailles **57** ont par exemple une hauteur verticale **h** et de largeur horizontale **l**. Dans le mode de réalisation ici représenté, les mailles **56** et les sous-mailles **57** sont sensiblement carrées. Une toile de ce type est de préférence utilisée dans les zones de fortes densités de courant.

Les fils conducteurs peuvent avoir une section de forme géométrique différente, notamment circulaire ou parallélépipédique. Dans le cas d'un fil conducteur à section parallélépipédique comme illustré sur la figure 5c, on entend par épaisseur **e** la dimension du fil conducteur **58** dans le plan de la toile **54.** L'épaisseur **e** du fil conducteur **58** peut être égale ou différente de sa dimension **d** dans la direction perpendiculaire au plan de la toile **54.** De même on entend par épaisseur **E** la dimension du fil conducteur **55** dans le plan de la toile **54.** L'épaisseur **E** du fil conducteur **55** peut être égale ou différente de sa dimension **D** dans la direction perpendiculaire au plan de la toile **54.** Dans cette description, on utilise le terme « dimension » pour désigner aussi bien l'épaisseur **e, E** du fil conducteur dans le plan de la toile, la dimension **d, D** du fil conducteur dans la direction perpendiculaire au plan de la toile, ou le diamètre d'un fil conducteur à section circulaire.

Dans le cas d'une toile faite de pistes conductrices **60** imprimées sur un substrat **61,** comme illustré sur la figure 5d, le dépôt est par exemple fait par des techniques de lithogravure, de sérigraphie, d'héliogravure etc... A titre d'exemple, pour un dépôt d'une piste conductrice **60** en argent réalisé par lithographie, on utilise une encre avec laquelle des pistes conductrices **60** obtenues sont plus ou moins larges e' selon la taille des fentes ménagées dans le masque. On peut aussi faire varier l'épaisseur **d'** de certaines de ces pistes conductrices **60** en renouvelant l'opération d'encrage sur les pistes voulues, autant de fois que nécessaire, jusqu'à obtenir l'épaisseur voulue.

On a modélisé la densité de courant sur les surfaces conductrices du système d'antennes en utilisant un logiciel de simulation électromagnétique en 3D (par exemple le logiciel « HFSS » de la société ANSYS). Avantageusement au moins une partie des fils ont une épaisseur **e, E** ou une dimension perpendiculaire **d, D** plus grande dans les zones de densité de courant élevée, alternativement la largeur l, **L** et/ou la hauteur **h, H** d'au moins une partie des mailles est réduite dans les zones de densité de courant élevée.

Compte tenu de leur faible dimension par rapport à l'ensemble du système d'antennes, on peut même envisager l'utilisation d'un métal massif, comme le cuivre ou l'or pour des surfaces conductrices de très petite dimension, typiquement de moins de 0,5 mm de largeur, comme une ligne microruban ou triplaque. Pour des surfaces conductrices de moyenne dimension, comme les éléments rayonnants par exemple, il est avantageux d'utiliser un maillage de la toile non-homogène, i.e. une toile dont le pas de maille et/ou la dimension des fils conducteurs varient selon les zones en fonction de la densité de courant. En outre la conductivité globale des surfaces conductrices peut être renforcée en disposant la toile directement contre la surface de l'oxyde conducteur transparent. Cet effet peut être notamment obtenu en superposant plusieurs surfaces conductrices minces.

On considérera maintenant la figure 6 et les figures 7a et 7b qui illustrent un deuxième mode de réalisation d'un système d'antennes **100** en réseau phasé, à polarisation croisée (+45° et -45°) et inclinaison électrique variable VET, qui comporte une première antenne panneau unitaire **101A** et une deuxième antenne panneau unitaire **101B.** Il s'agit ici en particulier d'antennes unitaires **101A, 101B** dites « antennes panneau » ("Panel Antenna" en anglais). Chaque antenne unitaire **101A et 101B** comporte respectivement un réseau de lignes d'alimentation **102A** et **102B** relié à un port **103A** et **103B** de transmission / réception TX / RX. Les antennes unitaires **101A, 101B** sont regroupés afin de réduire la surface qu'elles occupent sur le réflecteur **104** commun.

Un élément rayonnant **105,** commun aux deux antennes unitaires **101A** et **101B,** est formé d'un premier dipôle **106A** demi-onde appartenant à l'antenne unitaire **101A** et d'un deuxième dipôle **106B** demi-onde appartenant à l'antenne unitaire **101B.** Les deux dipôles **106A** et **106B** sont croisés à polarisation orthogonale, obtenu par duplication d'un même dipôle par une rotation de 90°. Les éléments rayonnants **105** alignés sont séparés par des cloisons transversales **107** qui améliorent l'isolation entre les éléments rayonnants et encadrés par des cloisons longitudinales **108.** Ces cloisons **107, 108** contribuent à la formation du diagramme global du système d'antennes. Des rebords latéraux **109** permettent de loger les réseaux d'alimentation des éléments rayonnants et/ou les dispositifs électroniques de pilotage de l'inclinaison électrique variable du système d'antennes et aussi d'assurer la rigidité mécanique du système d'antennes **100** si nécessaire. Dans ce dernier cas, ils sont de préférence formés par des portions métalliques massives.

Comme illustré en détail sur la figure 8, les dipôles **106A, 106B** sont imprimés respectivement sur les deux plans orthogonaux d'un substrat **110.** Le substrat **110** est constitué d'un matériau à constante diélectrique élevée εr (1 < εr < 5), comme par exemple le polycarbonate PC, le polyéthylène téréphtalate PET ou en tout autre matériau optiquement transparent.

Des éléments parasites **111** peuvent en outre être disposés au-dessus des dipôles, parallèlement au plan du réflecteur **104.** On entend par élément parasite un élément conducteur, disposé au-dessus d'un dipôle, qui n'est pas alimenté, ni directement, ni indirectement par l'intermédiaire du dipôle ; il est aussi souvent désigné par le terme « directeur ». Les éléments parasites **111** sont utilisés pour former le diagramme d'antenne et pour l'adaptation d'impédance de l'élément rayonnant **105** par exemple. Ces éléments parasites **111** ont une surface conductrice réalisée de la manière précédemment décrite.

En outre, des zones conductrices **112,** qui peuvent prendre la forme de fils ou de pièces de forme géométrique telle qu'un rectangle par exemple, peuvent être placées de préférence directement contre la surface interne de la face frontale **113** du système d'antennes **100.** Ces zones conductrices **112** ont pour rôle d'améliorer le niveau d'isolation des cellules unitaires entre elles, c'est à dire des zones délimitées par les cloisons **107** et **108** et contenant un élément rayonnant **105.**

Le système d'antennes **100** est destiné à être fixé sur un support **200,** par exemple à l'aide de pattes de fixation **201** comme illustré sur les figures 9a et 9b, de telle sorte que son axe **X-X'** fasse un angle qui se trouve le plus proche possible de 90° par rapport à la direction la plus probable de vision **V** d'un observateur. La face arrière de l'antenne portant la fonction de réflecteur **104** est appliquée contre le support **120,** par exemple un mur vertical, faisant face à l'observateur. Constituées d'un substrat optiquement transparent revêtu d'une ou plusieurs surface conductrices choisies par exemple parmi un film conducteur optiquement transparent et une toile maillée de fils conducteurs, la face arrière servant de réflecteur **104** et la face avant **113** du système d'antennes **100** sont peu visibles et se confondent avec le support **120.** Seuls les rebords latéraux **109** sont ici visibles mais leur présence est discrète. A titre d'exemple les dimensions du système d'antennes sont une hauteur d'environ 500 mm, une largeur d'environ 400 mm et une épaisseur d'environ 60 mm.

L'axe **Y-Y'** des éléments rayonnants **105** est alors plus ou moins parallèle à cette direction de vision **V** de telle sorte que l'observateur ne voit que la tranche du substrat **110** transparent portant les surfaces conductrices des dipôles **106A, 106B** de l'élément rayonnant **105.** Ainsi seule l'épaisseur du film conducteuroptiquement trtansparent et/ou de la toile maillée est visible ce qui conduit à un impact visuel global très réduit.

Puisque la conception du système d'antennes est simplifiée, qu'il comporte moins de pièces et que la quantité de matériau nécessaire est réduite, le poids et le coût globaux d'un tel système d'antennes sont réduits. L'utilisation d'éléments rayonnants volumique, de type dipôle ou équivalent, permet d'accéder aisément à des systèmes d'antennes fonctionnant dans des bandes de fréquence de très grande largeur, comme par exemple des systèmes d'antennes ultra-large bande 1,7-2,7 GHz.

Les figures 10a et 10b illustrent le rapport d'onde stationnaire d'un système d'antennes, obtenu par adaptation en impédance des ports de connexion.

La figure 10a montre le rapport d'onde stationnaire VSWR (pour «Voltage Standing Wave Ratio » en anglais) donné en ordonnée en fonction de la fréquence F en GHz donnée en abscisse. Le rapport d'onde stationnaire est représenté ici par la courbe 200 pour le port à +45° et par la courbe 201 pour le port à -45°. On constate que des valeurs du rapport d'onde stationnaire VSWR inférieures à 2 sont facilement obtenues dans la bande de fréquence comprise entre 1,7 GHz et 2,7 GHz. Ce qui démontre la capacité du système d'antennes à fonctionner de manière satisfaisante dans un très large domaine de fréquences.

La figure 10b montre le résultat de l'adaptation en impédance reportée sur un abaque de Smith (par rapport à une impédance caractéristique de 50 Ohms), respectivement représenté par les courbes **202** et **203** pour les deux polarisations à +45° et -45°. On rappelle que l'abaque de Smith permet de trouver l'impédance à l'extrémité d'une ligne de transmission de longueur donnée, chargée à l'autre extrémité par une impédance quelconque donnée.

La figure 11 illustre l'ouverture à -3 dB du diagramme de rayonnement du système d'antennes dans le plan horizontal (ports à +45° et -45°), l'ouverture HBW (pour « Horizontal BeamWidth » en anglais) en degrés est donnée en ordonnée en fonction de la fréquence F en GHz donnée en abscisse. On observe un résultat satisfaisant compris entre 50° et 75°, représenté par la courbe **210** pour le port à +45° et par la courbe **211** pour le port à -45°, ceci malgré les contraintes dont doit tenir compte la construction d'un tel système d'antennes qui présente la transparence optique souhaitée et une largeur extrême de la bande de fréquence de 1 GHz, centrée autour de 2,2 GHz.

La figure 12 illustre le rapport d'énergie entre une polarisation croisée et sa copolarisation dans le plan horizontal (ports à +45° et -45°) et dans l'axe du système d'antennes. Le rapport d'énergie XP en dB est donné en ordonnée en fonction de la fréquence F en GHz donnée en abscisse. On observe que le rapport d'énergie XP, représenté par la courbe 220 pour le port à +45° et par la courbe **221** pour le port à -45°, reste en dessous de 20 dB dans la bande de fréquence comprise entre 1,7 GHz et 2,7 GHz, ce qui est un très bon résultat.

Sur les figures 13a et 13b, on a illustré le diagramme de rayonnement du système d'antennes dans le plan horizontal selon les deux composantes de la polarisation croisée respectivement (ports à +45° et -45°) pour un angle d'inclinaison de zéro degré, l'intensité du rayonnement l en dB est donné en ordonnée et en abscisse l'angle de réflexion θ en degrés.

Sur les figures 14a et 14b, on a illustré le diagramme de rayonnement du système d'antennes dans le plan vertical selon les deux composantes de la polarisation croisée respectivement (ports à +45° et -45°) pour un angle d'inclinaison de zéro degré, l'intensité du rayonnement l en dB est donné en ordonnée et en abscisse l'angle de réflexion θ en degrés. Il faut cependant noter que le diagramme de rayonnement dans le plan vertical ne serait pas aussi regroupé dans le cas d'un système d'antennes de plus grande longueur comportant un nombre plus élevé d'éléments rayonnants.

La figure 15 montre le gain total du système d'antennes pour une inclinaison (tilt) de 0°, le gain G en dB donné en ordonnée en fonction de la fréquence F en GHz donnée en abscisse.

Ainsi ces résultats démontrent donc que le système d'antennes optiquement quasi-transparent décrit précédemment peut avantageusement remplacer les systèmes d'antennes connus non-transparents sans diminuer leurs performances radiofréquences.

Bien entendu, la présente invention n'est pas limitée aux modes de réalisation décrits, mais elle est susceptible de nombreuses variantes accessibles à l'homme de l'art sans que l'on s'écarte de l'esprit de l'invention. Bien qu'un système d'antennes à inclinaison électrique variable VET, à double polarisation inclinée de +45°/-45° et large bande soit décrit, l'homme de l'art comprendra que la solution précédemment décrite est tout aussi bien applicable à d'autres dispositifs, par exemple tels que des systèmes d'antennes comportant des antennes panneaux unitaires en configuration « côte à côte », des systèmes d'antennes duplexés, etc...

## Revendications

1. Système d'antennes optiquement transparent comportant au moins une antenne unitaire comprenant au moins un élément rayonnant formé d'au moins un dipôle porté par un pied placé sur un réflecteur, l'élément rayonnant étant entouré de cloisons longitudinales et transversales et relié à une ligne d'alimentation, dans lequel le dipôle, le réflecteur, les cloisons et la ligne d'alimentation sont constitués d'un substrat optiquement transparent recouvert d'au moins une surface conductrice optiquement transparente, la surface conductrice étant choisie parmi un film conducteur optiquement transparent, une toile maillée conductrice, et une association d'un film conducteur optiquement transparent et d'une toile maillée conductrice.

2. Système d'antennes selon la revendication 1, dans lequel la toile maillée est formée d'un ensemble de fils conducteurs verticaux et horizontaux formant des mailles approximativement parallélépipédiques, ou d'un ensemble de fils conducteurs verticaux, horizontaux et diagonaux formant des mailles approximativement triangulaires.

3. Système d'antennes selon la revendication 1, dans lequel la toile maillée est formée d'un ensemble de pistes conductrices imprimées sur un substrat optiquement transparent.

4. Système d'antennes selon l'une des revendications1 à 3, dans lequel les dimensions des fils conducteur ou des pistes conductrices varient selon les zones en fonction de la densité de courant dans ces zones.

5. Système d'antennes selon l'une des revendications précédentes, dans lequel le pas de la maille de la toile maillée varie selon les zones en fonction de la densité de courant dans ces zones.

6. Système d'antennes selon l'une des revendications précédentes, dans lequel la ligne d'alimentation est disposée sur la face du substrat opposée au dipôle.

7. Système d'antennes selon l'une des revendications précédentes, dans lequel le dipôle, le réflecteur, les cloisons et la ligne d'alimentation sont constitués d'un substrat optiquement transparent recouvert d'un film conducteur optiquement transparent, le film conducteur étant recouvert d'une toile maillée conductrice.

8. Système d'antennes selon l'une des revendications 1 à 7, dans lequel le film conducteur optiquement transparent est un film d'un oxyde conducteur optiquement transparent choisi parmi l'indium dopé à l'étain, l'étain dopé à l'argent, le zinc dopé à l'aluminium, l'oxyde de zinc dopé à l'indium et l'oxyde de zinc dopé au gallium.

9. Système d'antennes selon l'une des revendications 1 à 7, dans lequel le film conducteur optiquement transparent est un film de polymère conducteur optiquement transparent contenant une polyaniline ou du poly(3,4-éthylènedioxythiophène).

10. Système d'antennes selon l'une des revendications 1 à 7, dans lequel le film conducteur optiquement transparent est un film d'un nanomatériel conducteur optiquement transparent choisi parmi un fullérène, un graphène, un nanotube de carbone et un nanométal.

11. Système d'antennes selon l'une des revendications précédentes, dans lequel le film conducteur optiquement transparent est déposé sur le substrat par un procédé mécanique, physique ou chimique.

12. Système d'antennes selon l'une des revendications précédentes, dans lequel les fils conducteurs sont constitués d'un métal choisi parmi le cuivre, l'aluminium, l'argent et l'or.

13. Système d'antennes selon l'une des revendications précédentes, dans lequel le substrat optiquement transparent est choisi parmi un verre, un polymère acrylique, du polyéthylène téréphtalate PET, du polycarbonate PC, un matériau composite à base de fibres de verre liées par une résine polyester.

14. Système d'antennes selon l'une des revendications précédentes, comprenant deux antennes unitaires dont les éléments rayonnants sont alignés selon des rangées parallèles séparées par une cloison longitudinale.

15. Système d'antennes selon l'une des revendications 1 à 14, comprenant deux antennes unitaires dont les éléments rayonnants sont formés d'un premier dipôle appartenant à la première antenne unitaire et d'un deuxième dipôle appartenant à la deuxième antenne unitaire, les deux dipôles étant croisés à polarisation orthogonale.

16. Système d'antennes selon l'une des revendications14 et 15, comprenant au moins deux antennes unitaires, chacune opérant dans une bande de fréquence différente.
